# FASCICULE DE BREVET EUROPEEN

(11) **EP 4 154 241 B1**
(45) Date de publication et mention de la délivrance du brevet: **30.07.2025**
(21) Numéro de dépôt: 21734387.0
(22) Date de dépôt: 19.05.2021
(51) Int. Cl.: G09F 3/00, G09F 3/03

(54) **DISPOSITIF DE SÉCURITÉ POUR SURVEILLER UN SYSTÈME DE FERMETURE**
SICHERHEITSVORRICHTUNG ZUR ÜBERWACHUNG EINES VERSCHLUSSSYSTEMS
SECURITY DEVICE FOR MONITORING A CLOSURE SYSTEM

(30) Priorité: 20.05.2020 FR 2005267
(43) Date de publication de la demande: 29.03.2023
(73) Titulaire: ioSeal, 92150 Suresnes (FR)
(72) Inventeur: THABUTEAU, Simon, 75017 PARIS (FR)
(74) Mandataire: Regimbeau
(86) Numéro de dépôt international: PCT/FR2021/050883
(87) Numéro de publication internationale: WO 2021/234288

(56) Documents cités:
- EP-A2- 0 978 812
- JP-A- 2007 065 865
- US-A- 5 097 253
- US-A- 6 002 501

## Description

### DOMAINE DE L'INVENTION

L'invention concerne la sécurité de systèmes de fermeture, par exemple la sécurité des scellés, par exemple des scellés de conteneur.

L'invention concerne un dispositif de sécurité, un ensemble, et un scellé. L'invention concerne également un procédé d'utilisation.

### ETAT DE LA TECHNIQUE

Des dispositifs de surveillance de systèmes de fermeture sont couramment utilisés. Les systèmes de fermeture peuvent être des serrures de portes, des cadenas fixes ou mobiles, des scellés.

On trouve de tels dispositifs de surveillance dans le cadre de nombreuses applications, notamment pour des transports de marchandise, par exemple au moyen de conteneurs, mais également pour des véhicules ou des caisses dont les portes peuvent être fermées à l'aide d'un câble.

Parmi les systèmes de fermetures, les scellés sont des pièces typiquement utilisées pour fermer les portes des conteneurs de marchandise. Ils sont par exemple détruits à chaque ouverture des conteneurs et permettent de constater de manière tangible que les conteneurs ont été ouverts pendant leur trajet. Les scellés peuvent ainsi servir à prouver de manière tangible l'ouverture d'un conteneur de marchandise lors de son trajet. Un scellé peut typiquement être apposé au début d'un trajet et son numéro unique peut être référencé dans le dossier de transport du conteneur. Selon une utilisation, à chaque ouverture du conteneur, le scellé est rompu et un nouveau scellé est apposé jusqu'à l'arrivée de la marchandise à destination.

Certains scellés, tels que ceux suivant la norme ISO17712, sont des objets mécaniques. Un tel scellé installé au niveau d'une porte de conteneur est représenté sur la figure 1. Le scellé 2 comprend un câble de scellé 3 qui entoure deux barres de fermeture 4 de la porte, les barres étant maintenues par des poignées 5. Le câble traverse également un anneau de verrouillage 6 formé par l'une des charnières des poignées 5.

Il a été constaté qu'il était possible d'ouvrir de tels scellés puis de les refermer sans que l'opération ne puisse être détectée de manière évidente. Des vols de marchandise se produisent ainsi sans que les responsables de la marchandise ne parviennent à savoir où et quand ils se sont produits. Les procès qui s'en suivent impliquent des coûts importants pour les parties prenantes.

Des équipements de surveillance de conteneurs de marchandise visent à traiter ce problème en utilisant, à la place du scellé mécanique standard suivant la norme ISO17712, un scellé électromécanique permettant une surveillance. De tels scellés peuvent néanmoins être trompés. Par exemple, certains scellés reposent sur l'existence d'une boucle électrique ou optique, et détectent si la boucle est interrompue. Or en cas d'attaque, il est envisageable de réaliser une dérivation permettant de leurrer le système de surveillance tout en ouvrant le conteneur de marchandise. Le document US6002501A est considéré comme l'état de la technique le plus proche.

### EXPOSE DE L'INVENTION

Un but de l'invention est de proposer un dispositif, ensemble, scellé, système ou procédé qui permette de pallier ces inconvénients. L'invention vise ainsi en particulier à fournir un dispositif de surveillance assurant une plus haute sécurité et qui soit difficile à leurrer.

Il est à cet effet proposé un dispositif de sécurité pour surveiller un système de fermeture, le dispositif comprenant :
- un circuit électrique adapté pour suivre un parcours,
- un générateur d'onde stationnaire configuré pour générer une onde stationnaire électrique dans le circuit électrique,
- un capteur d'onde stationnaire adapté pour effectuer une mesure de l'onde stationnaire générée dans le circuit électrique,
- des moyens de traitement de données configurés pour détecter une modification du circuit électrique à partir de la mesure.

Un tel dispositif permet de surveiller l'intégrité du circuit électrique d'une manière fiable et complexe à leurrer.

L'invention peut comprendre les caractéristiques suivantes, prises seules ou selon l'une quelconque de leurs combinaisons techniquement possibles :
- le dispositif comprend un boitier, le circuit électrique comprenant :
   -- une partie de raccordement interne disposée à l'intérieur du boitier, et
   -- une partie de sécurité,
- la partie de sécurité comprend :
   -- une sous-partie externe adaptée pour s'étendre à l'extérieur du boitier, de sorte à suivre le parcours, et
   -- une sous-partie d'extrémité adaptée pour s'étendre au moins partiellement à l'intérieur du boitier,
- la sous-partie externe relie la partie de raccordement interne et la sous-partie d'extrémité,
- le boitier comprend des moyens de verrouillage de la sous-partie d'extrémité, par exemple comprenant une ou plusieurs roues crantée(s) unidirectionnelle(s),
- la partie de raccordement interne comprend un câble d'une longueur supérieure ou égale à 1 m, de préférence supérieure ou égale à 2 m,
- la longueur de la sous-partie externe est inférieure à 50 m, par exemple inférieure à 30 m,
- la longueur de la partie de sécurité est inférieure à 50 m, par exemple inférieure à 30 m,
- les moyens de traitement de données sont configurés pour mesurer une longueur du circuit électrique et/ou une vitesse de propagation de l'onde stationnaire, et/ou un nombre d'éléments du circuit électrique,
- le capteur d'onde stationnaire est adapté pour mesurer des motifs d'interférences entre l'onde émise et l'onde réfléchie, et les moyens de traitement sont configurés pour analyser lesdites interférences,
- le système de fermeture comprend ou est un scellé, le dispositif de sécurité étant configuré pour surveiller l'intégrité du scellé, le scellé comprenant un câble de scellé, et le parcours étant le parcours du câble de scellé.

Il est également proposé un ensemble, comprenant :
- un tel dispositif, et
- le scellé de conteneur, le scellé de conteneur comprenant un câble de scellé,
dans lequel le dispositif comprend un câble de surveillance distinct du câble de scellé, la sous-partie externe s'étendant au sein du câble de surveillance.

Il est également proposé un scellé, le scellé comprenant :
- un tel dispositif, et
- un câble de scellé, le câble de scellé comprenant la sous-partie externe, la sous-partie externe étant par exemple intégrée dans le câble de scellé.

Il est également proposé un procédé d'utilisation d'un tel ensemble, respectivement d'un tel scellé, comprenant :
- une étape de génération par le générateur d'onde stationnaire dans le circuit électrique, et/ou de mesure par le capteur de l'onde stationnaire générée, et
- étape de détection par les moyens de traitement de la modification du circuit électrique à partir de la mesure.

### DESCRIPTION DES FIGURES

D'autres caractéristiques, buts et avantages de l'invention ressortiront de la description qui suit, qui est purement illustrative et non limitative, et qui doit être lue en regard des dessins annexés sur lesquels :
La figure 1 illustre de façon schématique un scellé installé au niveau d'une porte de conteneur.
La figure 2a illustre de façon schématique un dispositif de sécurité selon un mode de réalisation de l'invention.
La figure 2b illustre de façon schématique un système de sécurité comprenant un ensemble comprenant le dispositif de la figure 2a.
La figure 2c illustre de façon schématique le circuit électrique du dispositif de la figure 2a.
La figure 3a illustre de façon schématique un dispositif de sécurité selon un autre mode de réalisation de l'invention.
La figure 3b illustre de façon schématique un système de sécurité comprenant un ensemble comprenant le dispositif de la figure 3a.
La figure 3c illustre de façon schématique le circuit électrique du dispositif de la figure 3a.
La figure 4a illustre de façon schématique un câble du dispositif de la figure 3a.
La figure 4b illustre de façon schématique le câble de la figure 3a selon une vue en coupe selon le plan X-X.
La figure 4c illustre de façon schématique le câble de la figure 3a et un boitier du dispositif de la figure 3a.
La figure 5 est un organigramme d'étapes d'un procédé de surveillance au moyen du dispositif de la figure 2a ou 3a.
La figure 6 illustre de façon schématique des ondes stationnaires émises au moyen du dispositif de la figure 2a ou 3a.

Sur l'ensemble des figures, les éléments similaires portent des références identiques.

### DESCRIPTION DETAILLEE DE L'INVENTION

### Description générale du dispositif

Il est décrit un dispositif 10 de sécurité pour surveiller un système de fermeture 30. Un tel dispositif est illustré aux figures 2a à 4c.

Le dispositif 10 comprend un circuit électrique 12 adapté pour suivre un parcours 20.

Le dispositif 10 comprend un générateur 13 d'onde stationnaire configuré pour générer une onde stationnaire électrique dans le circuit électrique 12.

Par onde stationnaire, on entend par exemple la propagation simultanée dans des sens opposés de plusieurs ondes de même fréquence et de même amplitude, dans le même milieu physique, qui forme une figure dont certains éléments sont fixes dans le temps et l'espace, de sorte qu'au lieu d'avoir une onde qui se propage, on constate une vibration stationnaire provoquant à des emplacements définis et fixes une neutralisation mutuelle, pour les lieux appelés nœuds, ou leur addition pour les lieux appelés ventres. Le générateur 13 peut être configuré pour émettre une ou plusieurs onde(s) électrique(s), l'onde électrique émise se propageant dans le circuit électrique 12, l'onde stationnaire résultant de l'interférence entre l'onde électrique émise et l'onde électrique après propagation dans le circuit électrique 12.

Le dispositif comprend un capteur 14 d'onde stationnaire adapté pour effectuer une mesure de l'onde stationnaire générée dans le circuit électrique.

Le dispositif comprend des moyens de traitement 15 de données. Les moyens de traitement 15 sont configurés pour détecter une modification du circuit électrique à partir de la mesure. Le capteur 14 et les moyens de traitement 15 sont par exemple configurés pour mesurer une ou plusieurs propriété(s) de l'onde stationnaire résultant de l'interférence entre une onde électrique émise et l'onde électrique réfléchie après propagation dans le circuit électrique. La ou les propriété(s) peut être ou comprendre la puissance de l'onde stationnaire mesurée en fonction de la fréquence et/ou une puissance de l'onde émise composant l'onde stationnaire mesurée et/ou une puissance de l'onde réfléchie composant l'onde stationnaire mesurée et/ou un décalage de phase entre l'onde émise et l'onde réfléchie.

Un tel dispositif est fiable et difficile à leurrer. En effet, l'usage des ondes stationnaires rend la tâche des malfaiteurs difficile. En cas d'attaque d'un produit basé sur une simple boucle électrique ou optique, il reste faisable de réaliser une dérivation permettant de leurrer le système de surveillance tout en ouvrant le conteneur de marchandise. Or dans le cadre du dispositif, les ondes stationnaires étant propagées dans le cœur du circuit électrique, par exemple d'un câble, le capteur et les moyens de traitement permettent d'en mesurer précisément les caractéristiques et permettent de distinguer les changements de propriétés du câble tel que sa longueur. Un malfaiteur aurait besoin d'un équipement beaucoup plus sophistiqué pour leurrer le capteur introduit dans le cadre du dispositif, équipement qui sera en outre difficilement exploitable sur le terrain, par exemple dans un bateau ou une zone de stockage de conteneurs.

La mesure et/ou la détection peu(ven)t être effectuée(s) périodiquement et/ou à des intervalles de temps aléatoires. La mesure et/ou la détection périodique, peut être par exemple réalisée à une période comprise entre quelques secondes et quelques minutes, par exemple entre 5 et 30 secondes, par exemple 5 et 15 secondes ou entre 10 et 30 secondes, ou par exemple entre quelques heures et quelques jours.

Le dispositif 10, par exemple le générateur 13 et/ou le capteur 14 et/ou les moyens de traitement 15 peu(ven)t être configuré(s) de telle sorte que la génération et/ou la mesure et/ou la détection, réalisée(s) en fonction de la fréquence, peu(ven)t être effectuée(s) pour une pluralité de fréquences, par exemple selon un cycle de fréquences, par exemple dans un ordre croissant et/ou aléatoire de fréquence. La génération et/ou la mesure et/ou la détection, peu(ven)t être réalisée(s) selon le cycle de fréquence, pour des fréquences comprises entre 1 et 100MHz, par exemple avec une différence entre la fréquence maximale et la fréquence minimale comprise entre 50 et 100 MHz, par exemple par pas croissant compris entre 0,1 et 1 MHz, par exemple par pas croissant ou aléatoire de 0,5MHz, par exemple de 0,1MHz, par exemple de telle sorte que tous les pas de la plage de mesure aient été mesurés à la fin du cycle de mesure et/ou de détection. Un tel aléa empêche un éventuel attaquant mettant en oeuvre un leurre de prédire l'ordre des mesures et ainsi de leurrer le système.

Le système de fermeture 30 peut comprendre ou être un scellé, le scellé comprenant par exemple un câble de scellé, et/ou une serrure, par exemple une serrure de porte, et/ou un cadenas, par exemple un cadenas fixe ou un cadenas mobile. Le scellé est par exemple un scellé de conteneur.

Le parcours peut être le parcours suivi par une partie du système de fermeture. Le dispositif 10 peut ainsi par exemple être configuré pour surveiller l'intégrité du scellé, le scellé comprenant le câble de scellé, et le parcours étant le parcours du câble de scellé.

Le dispositif 10 peut par exemple détecter une modification en cours et/ou une modification ayant déjà eu lieu. Le dispositif est par exemple un dispositif actif. Par opposition à un dispositif passif, qui exploitent une technologie nécessitant l'apport d'énergie pour fonctionner, par exemple un dispositif de type RFID, par exemple un dispositif suivant la norme ISO 18185, le dispositif 10 actif comprend des moyens de fourniture d'énergie, par exemple une unité de fourniture d'énergie, par exemple de stockage ou de production d'énergie, par exemple une batterie, de sorte à ne pas nécessiter d'apport d'énergie pour fonctionner, tant que les moyens de fourniture d'énergie sont capables de fournir de l'énergie, de sorte à permettre une surveillance automatique, et/ou sur commande à distance.

Le dispositif 10 actif peut être ainsi configuré pour effectuer des mesures automatiques et/ou périodiques de l'intégrité du circuit électrique 12. Le dispositif 10 actif peut être ainsi configuré pour effectuer une surveillance active, de sorte à permettre de détecter des modifications du circuit électrique 12, par exemple durant un trajet. Le dispositif 10 actif peut ainsi permettre de détecter la tentative de modification dès le moment où elle est réalisée et avant qu'elle ne soit achevée.

La tentative de modification du circuit électrique peut être ou comprendre par exemple une tentative d'altération ou une tentative de coupure du circuit électrique.

Le capteur 14 d'onde stationnaire peut être adapté pour mesurer des interférences, par exemple des motifs d'interférence, entre l'onde émise et l'onde réfléchie, le circuit électrique 12 étant par exemple un circuit ouvert, et les moyens de traitement 15 peuvent être configurés pour analyser lesdites interférences, par exemple de sorte à en obtenir la distance entre les nœuds et les ventres de l'onde stationnaire mesurée, par exemple de sorte à en obtenir le nombre de nœuds et de ventres de l'onde stationnaire mesurée, par exemple de sorte à en obtenir la puissance maximum de chaque nœuds, par exemple à en obtenir la puissance de chaque ventre. L'onde stationnaire étant établie dans le circuit électrique, si une partie du circuit est altérée, cette altération modifiera en conséquence l'onde réfléchie. Par exemple si une extrémité du circuit électrique est sectionnée, la longueur du circuit s'en trouvera diminuée, modifiant d'autant l'onde qui sera réfléchie en amont de l'extrémité car elle n'aura pas pu se propager jusqu'à l'extrémité.

Au moyen de l'analyse de l'onde stationnaire par les moyens de traitement 15, le dispositif 10 peut permettre de détecter des attaques touchant directement le dispositif 10, par exemple des attaques thermiques, par exemple par fusion, par exemple au chalumeau et/ou par le froid, par exemple à l'azote, et/ou au moyen d'un outil pour sectionner et/ou détruire mécaniquement une partie du dispositif de sécurité, par exemple une masse et/ou une disqueuse et/ou une scie et/ou une pince. Le dispositif 10 peut permettre de déterminer une ou plusieurs propriété(s) du circuit électrique et/ou l'évolution de la ou des propriété(s), par exemple une longueur et/ou une vitesse de propagation dans le circuit électrique 12, par exemple dans un matériau conducteur du circuit électrique 12, par exemple d'un métal du circuit électrique 12, et/ou un nombre d'éléments dans le circuit électrique 12 ou dans la partie extérieure 122, et/ou la longueur de chaque élément. Les éléments peuvent comprendre ou être des connecteurs et/ou des épissures et/ou des segments et/ou des câbles et/ou des portions du circuit électrique 12. Le nombre d'éléments peut être le nombre de connecteurs ou d'épissures ou de segments ou de câbles ou de portions du circuit électrique 12.

Le capteur 14 et/ou les moyens de traitement 15 peu(vent)t être configuré(s) pour détecter, à partir de la mesure, une ou plusieurs réflexion(s) d'onde(s), par exemple de sorte à déterminer un nombre de réflexions dans le circuit électrique. En effet, le circuit électrique 12 forme ici un guide d'onde, chaque discontinuité du guide d'onde provoquant une réflexion de l'onde émise se propageant dans le circuit électrique. Par exemple, le capteur 14 et/ou les moyens de traitement 15 peu(ven)t être configurés pour détecter le nombre d'éléments, par exemple le nombre de connecteurs, le nombre de câbles et leurs longueurs respectives.

En cas d'attaque du système, une épissure ou un raccordement électrique génèrera des réflexions qu'il est possible de détecter et de compter. Ainsi si le câble est modifié le nombre d'éléments du circuit électrique 12 sera changé.

Un tel dispositif 10 peut en outre détecter d'éventuels défauts de fabrications au sein du circuit électrique, par exemple au cœur d'un câble du circuit électrique, par exemple au moment de l'installation du dispositif, ce qui permet de fournir une alerte au moment de la fermeture du système de fermeture, par exemple avant le départ de la marchandise, et d'installer un dispositif de sécurité fonctionnel.

### Circuit électrique

Le dispositif 10 peut comprendre un boitier 16, par exemple tel que décrit ci-après.

Le circuit électrique 12 peut comprendre une partie de raccordement interne 121, par exemple disposée à l'intérieur du boitier 16. La partie de raccordement interne peut être raccordée au générateur 13 et/ou au capteur 14 et/ou aux moyens de traitement 15.

Le dispositif peut comprendre un câble de raccordement, le câble de raccordement comprenant par exemple tout ou partie de la partie de raccordement interne 121. Le câble de raccordement peut comprendre ou être un câble coaxial, la partie de raccordement interne 121 formant par exemple un fil de signal du câble coaxial. Le câble de raccordement est par exemple muni d'un ou plusieurs connecteur(s) pour permettre une connexion aux autres éléments du dispositif 10, par exemple le générateur 13 et/ou le capteur 14 et/ou les moyens de traitement 15, et/ou à la partie de sécurité telle que décrite ci-après.

Le dispositif 10 peut comprendre un circuit imprimé de raccordement, la partie de raccordement faisant au moins partiellement partie du circuit imprimé, par exemple sous la forme d'une piste électrique, par exemple une piste électrique à impédance contrôlée.

Le circuit électrique 12 peut comprendre une partie de sécurité 122. La partie de sécurité 122 peut comprendre une sous-partie externe 1221 adaptée pour s'étendre à l'extérieur du boitier, de sorte à suivre le parcours, par exemple le parcours du câble de scellé. La partie de sécurité 122 peut comprendre une sous-partie d'extrémité 1222 adaptée pour s'étendre au moins partiellement à l'intérieur du boitier 16, la sous-partie d'extrémité 1222 comprenant par exemple un connecteur et/ou un câble coaxial interne. La sous-partie externe 1221 peut être disposée, par exemple pour relier électriquement la partie de raccordement interne 121 et la sous-partie d'extrémité 1222. Le boitier 16 peut comprendre un connecteur 162, la sous-partie d'extrémité 1222 étant par exemple adaptée pour être raccordée au boitier 16 via le connecteur 162 de sorte à permettre au circuit 12 de s'étendre au moins partiellement à l'intérieur du boitier 16, par exemple au moyen d'un autre câble, par exemple le câble de raccordement.

Il est ainsi possible pour le circuit électrique de suivre un parcours à surveiller, par exemple le parcours suivi par le système de fermeture, de sorte que pour permettre une ouverture nécessitant l'altération du système de fermeture, il est également nécessaire d'altérer le système d'ouverture.

Ainsi, même si la sous-partie externe est altérée, par exemple interrompue, par exemple sectionnée, à la limite du boîtier, le circuit se prolongeant au-delà, ceci impliquera des changements de propriété du circuit électrique, par exemple un changement de longueur, provoquant un changement de l'onde stationnaire, permettant ainsi la détection de l'altération.

La partie de sécurité 122, ou la sous-partie externe 1221 et/ou la sous-partie d'extrémité 1222 est ou sont par exemple flexibles. Le dispositif 10 peut comprendre un câble de sécurité, par exemple un câble gainé, par exemple un câble coaxial, la partie de sécurité 122, ou la sous-partie externe 1221 et/ou la sous-partie d'extrémité 1222 formant par exemple un fil de signal du câble coaxial. Le câble de sécurité peut comprendre la partie de sécurité 122 ou la sous-partie externe 1221 et/ou la sous-partie d'extrémité 1222.

La longueur de la sous-partie externe 1221 peut être inférieure à 50 m, par exemple inférieure à 30 m. La longueur de la sous-partie externe 1221 peut être inférieure à 25 cm, par exemple inférieure ou égale à 10 cm, par exemple inférieure ou égale à 5cm.

La somme de la longueur de la sous-partie externe 1221 et de la longueur de la sous-partie d'extrémité 1222 peut être inférieure à 50 m, par exemple inférieure à 30 m. La somme de la longueur de la sous-partie externe 1221 et de la longueur de la sous-partie d'extrémité 1222 peut être inférieure à 25 cm, par exemple inférieure ou égale à 10 cm, par exemple inférieure ou égale à 5cm.

La longueur de la partie de sécurité 122 peut être inférieure à 50 m, par exemple inférieure à 30 m. La longueur de la partie de sécurité 122 peut être inférieure à 25 cm, par exemple inférieure ou égale à 10 cm, par exemple inférieure ou égale à 5cm.

Le câble de sécurité peut être un câble distinct du câble de raccordement. Alternativement, le câble de sécurité et le câble de raccordement peuvent former un même câble.

Le circuit électrique 10 peut comprendre une sous-partie de prolongation 1211, par exemple une ou plusieurs piste(s) d'un circuit imprimé de prolongation, par exemple à impédance contrôlée, le circuit imprimé de prolongation étant ou faisant partie par exemple du circuit imprimé de raccordement, d'une longueur supérieure ou égale à 1 m, de préférence supérieure ou égale à 2 m, par exemple supérieure ou égale à 5 ou 10 m. Une telle longueur permet d'utiliser une fréquence d'onde émise et d'onde stationnaire dans la bande HF, par exemple de l'ordre du MHz, par exemple comprise entre 0,5 et 800 MHz, par exemple comprise entre 1 et 100 MHz, par exemple pour une longueur de l'ordre de 2 m, sensiblement plus basse que pour un dispositif de sécurité dont la longueur est sensiblement plus courte qui nécessiterait l'emploi de fréquence dans la bande UHF, par exemple comprise entre 1 et 3 GHz, par exemple de l'ordre de grandeur de la longueur d'un câble de scellé, par exemple de l'ordre de quelques dizaines de cm, par exemple de l'ordre de 20 à 60 cm, par exemple 30 cm. Il est ainsi possible d'utiliser des composants électroniques dédiés aux systèmes portatifs fonctionnant au moyen de batterie qui consomment moins d'énergie et sont moins couteux que des versions adaptées à des fréquences plus élevées.

La partie de raccordement interne 121 peut comprendre la sous-partie de prolongation 1211, par exemple le câble de prolongation, d'une longueur supérieure ou égale à 1 m, de préférence supérieure ou égale à 2 m, par exemple supérieure ou égale à 5 ou 10 m. La partie de raccordement interne 121 peut comprendre un circuit imprimé de raccordement interne, comprenant sous-partie de prolongation 1211 d'une longueur supérieure ou égale à 1 m, de préférence supérieure ou égale à 2 m, par exemple supérieure ou égale à 5 ou 10 m. En outre, le fait de disposer une longueur de circuit importante en interne permet d'éviter d'avoir une longueur trop importante de câble s'étendant à l'extérieur du boîtier et de limiter ainsi l'encombrement associé au dispositif, par exemple pour lui permettre de suivre de manière fidèle, et d'une manière aisée à installer, le parcours à suivre. De plus, une telle longueur disposée au niveau de la partie de raccordement interne rend le dispositif plus simple à fabriquer et à utiliser. En effet, la partie longue peut être configurée pour rester à l'intérieur du boitier, et être ainsi miniaturisée, et contrairement au cas où elle serait disposée au niveau de la sous-partie d'extrémité, il n'est pas nécessaire de la manipuler et de la placer à l'intérieur de boîtier, simplifiant d'autant la manipulation du dispositif.

Le circuit imprimé de raccordement interne peut comprendre une piste électrique, par exemple une piste électrique à impédance contrôlée. Le circuit imprimé de raccordement interne peut être un circuit imprimé multicouches, par exemple comprenant un ou plusieurs composants, par exemple comprenant le générateur 13 et/ou le capteur 14 et/ou les moyens de traitement 15. Le circuit imprimé de raccordement interne peut comprendre une pluralité de couches, par exemple une couche de masse, et/ou une couche de signal formant la sous-partie de prolongation, et/ou une couche de masse. L'emploi de plusieurs couches permet que la sous-partie de prolongation ne soit soumise à aucune perturbation électromagnétique.

Le circuit imprimé de raccordement peut comprendre un connecteur, par exemple un connecteur radio, le câble de raccordement interne de la partie de raccordement interne étant par exemple raccordé au connecteur.

Le dispositif 10, par exemple le boitier 16, peut comprendre des moyens de verrouillage 161, par exemple de blocage, par exemple de blocage unidirectionnel, et/ou de serrage, de la sous-partie d'extrémité 1222, par exemple adaptés pour éviter que la sous-partie d'extrémité 1222 ne soit retirée du boitier 16 après insertion dans l'orifice du boitier 16. Les moyens de verrouillage 161 comprennent par exemple un mécanisme de verrouillage. Le mécanisme de verrouillage comprend par exemple une ou plusieurs roue(s) crantée(s), par exemple unidirectionnelle(s), par exemple comprenant une lame unidirectionnelle, par exemple adaptée(s) pour bloquer le câble et/ou éviter le retrait du câble après insertion.

Le circuit électrique 12 peut comprendre un détecteur de boucle 123 électrique comprenant des moyens de connexion adaptés détecter l'état d'une boucle électrique suivant le parcours, la boucle électrique comprenant une partie suivant au moins partiellement la partie de raccordement interne 121, une partie suivant la sous-partie externe 1221 et une partie suivant au moins partiellement la sous-partie d'extrémité 1222 lorsque la sous-partie d'extrémité 1222 s'étend au moins partiellement à l'intérieur du boîtier 16, par exemple raccorder électriquement une partie de boucle suivant la sous-partie d'extrémité 1222 et s'étendant à l'intérieur du boîtier.

Il est ainsi possible de mesurer d'une autre manière une éventuelle altération sous la forme d'une coupure électrique. Pour ce faire, le détecteur de boucle 123 est par exemple configuré pour mesurer l'état de fermeture de la boucle électrique, par exemple détecter l'état de fermeture de la boucle électrique, par exemple configuré pour établir si la boucle électrique est fermée ou ouverte. La combinaison de ces moyens de connexion avec la détection des modifications d'onde stationnaire, détectant par exemple une variation de longueur du câble, rend le dispositif extrêmement difficile à leurrer.

Le détecteur de boucle 123 comprend par exemple une connexion électrique, par exemple un circuit électrique de connexion, comprenant par exemple un ou plusieurs câble(s), s'étendant au sein du boîtier 16. Le détecteur de boucle 123 est par exemple connecté de manière permanente la partie de boucle électrique suivant au moins partiellement la partie de raccordement interne 121. Le détecteur de boucle 123 comprend par exemple un connecteur adapté pour créer une connexion électrique avec partie de boucle électrique suivant au moins partiellement la sous-partie d'extrémité 1222 lorsque la sous-partie d'extrémité 1222 est insérée dans le boîtier 16. Les moyens de verrouillage 161, par exemple la ou les roue(s) crantée(s), adaptée(s), sont par exemple adaptés pour découper la partie de boucle suivant au moins partiellement la sous-partie d'extrémité 1222, par exemple le câble de la sous-partie d'extrémité 1222, par exemple de sorte à le dénuder et/ou à exposer la partie de boucle suivant au moins partiellement la sous-partie d'extrémité 1222. Les moyens de verrouillage 161, sont par exemple adaptés pour assurer une connexion électrique entre les moyens de connexion 123 et la partie de boucle suivant au moins partiellement la sous-partie d'extrémité, par exemple après la découpe de la sous-partie d'extrémité 1222, par exemple du câble de la sous-partie d'extrémité 1222.

Le câble de raccordement interne, par exemple coaxial, peut comprendre un fil de masse dont au moins une section forme la partie suivant au moins partiellement la partie de raccordement interne 121. Le câble de sécurité peut comprendre un fil de masse dont au moins une section forme la partie suivant la sous-partie externe et la partie suivant au moins partiellement la sous-partie d'extrémité. Un même câble coaxial peut ainsi participer à former le circuit électrique 12 et la boucle électrique.

Le détecteur de boucle 123 peut être adapté pour émettre une tension électrique au sein de la boucle électrique. La tension électrique émise peut être ramenée à zéro lorsque la boucle est fermée. Si le détecteur de boucle 123 constate une tension, une alerte d'ouverture de boucle est déclenchée.

La partie de raccordement interne 121 peut comprendre une sous-partie de connexion 1213 du générateur, raccordée électriquement au générateur 13. La partie de raccordement interne 121 peut comprendre une sous-partie de connexion 1214 du capteur, raccordée électriquement au capteur 14. La partie de raccordement interne 121 peut comprendre une sous-partie de connexion des moyens de traitement, raccordée électriquement aux moyens de traitement 15. La sous-partie de connexion 1214 du capteur peut comprendre ou former une sous-partie de connexion des moyens de traitement. La sous-partie de connexion 1213 du générateur et la sous-partie de connexion 1214 du capteur, et/ou la sous-partie de connexion des moyens de traitement peuvent être connectées entre elles au niveau d'un premier point de connexion. La sous-partie de connexion 1213 du générateur et la sous-partie de connexion 1214 du capteur, et/ou la sous-partie de connexion des moyens de traitement peuvent être connectées à la sous-partie de prolongation 1211, par exemple au moyen du point de connexion. La partie de raccordement interne 121 peut comprendre en outre une sous-partie de connexion 1212 à la partie de sécurité 122, par exemple raccordant électriquement la sous-partie de prolongation 1211 et la partie de sécurité 122. La sous-partie de connexion 1212 à la partie de sécurité 122 peut également être raccordée électriquement au détecteur de boucle 123.

Le circuit électrique peut être un circuit ouvert, le guide d'onde électrique formé par le circuit électrique n'étant ni raccordé ni terminé au niveau d'une extrémité. Un tel circuit ouvert rend le capteur 14 moins sensible aux perturbations électromagnétiques qu'un circuit fermé.

Le boitier 16 peut comprendre une enceinte, par exemple dans un matériau compatible avec les transmetteurs radios, par exemple un plastique. Le générateur 13 et/ou le capteur 14 et/ou les moyens de traitement 15 et/ou la partie de raccordement interne 121 et/ou la sous-partie d'extrémité 1222 et/ou les moyens de verrouillage 161 peuvent être disposés au sein du boitier 16.

### Générateur

Le générateur 13 d'onde stationnaire est adapté pour générer automatiquement et/ou périodiquement l'onde stationnaire se propageant dans le circuit électrique. Le dispositif 10 est par exemple configuré pour que le générateur 13 émette des signaux correspondant à une ou plusieurs onde(s), par exemple des signaux sinusoïdaux et/ou des signaux carré se réfléchissant au sein du circuit électrique 12, des interférences se produisant entre les signaux émis et réfléchis de sorte à former ainsi une onde stationnaire.

Le générateur 13 est par exemple un générateur de tension alternatif. Le générateur 13 est par exemple un générateur de signaux sinusoïdaux ou carrés. Le générateur 13 peut par exemple comprendre un synthétiseur de fréquence programmable.

Le générateur 13 peut être configuré pour émettre des signaux sinusoïdaux d'une ou plusieurs fréquences parmi plusieurs fréquences possibles, par exemple d'une pluralité de fréquences comprise entre 1 et 100 MHz, par exemple successivement, par exemple selon le cycle de fréquences défini plus haut, par exemple de sorte à permettre au capteur 14 d'effectuer une mesure pour chaque fréquence, par exemple une mesure de puissance électrique.

Le générateur 13 peut être un générateur de type DDS (synthèse numérique directe, « Direct digital synthesis » en terminologie anglo-saxonne).

Le générateur 13 peut être configuré pour émettre une onde et/ou pour générer une onde stationnaire ayant une fréquence d'onde dans la bande HF, par exemple de l'ordre du MHz, par exemple comprise entre 0,5 et 800 MHz, par exemple comprise entre 1 et 100 MHz.

### Capteur

Le capteur 14 d'onde stationnaire peut être adapté pour mesurer automatiquement et périodiquement une intégrité du dispositif et/ou du câble de scellé.

Le capteur 14 est ou comprend par exemple un capteur de la puissance de l'onde stationnaire et/ou un capteur de la puissance des ondes émises et des ondes réfléchies et/ou un capteur de mesure de la différence de phase entre l'onde émise et l'onde réfléchie.

Le capteur 14 peut comprendre une chaine de conversion analogique / digital permettant aux moyens de traitement 15 d'obtenir des informations numériques.

Le capteur 14 peut comprendre ou être un composant électronique configuré pour mesurer la puissance du signal, par exemple un amplificateur logarithmique.

Le dispositif 10 peut comprendre un détecteur d'intégrité du système de fermeture qui comprend le générateur 13, le capteur 14 et les moyens de traitement 15.

### Moyens de traitement

Les moyens de traitement 15 peuvent former des moyens d'analyse et/ou de calcul. Les moyens de traitement 15 peuvent être ou comprendre une unité de traitement de données. Les moyens de traitement 15 peuvent comprendre un ou plusieurs processeur(s) et/ou une ou plusieurs mémoire(s).

Les moyens de traitement 15 peuvent être configurés pour calculer une longueur du circuit électrique et/ou une vitesse de propagation de l'onde stationnaire, et/ou un nombre d'éléments du circuit électrique 12, à partir de la mesure effectuée par le capteur 14.

Les moyens de traitement 15 sont raccordés électriquement au générateur 13 et/ou au capteur 14 via la chaine de conversion analogique / digitale, comprenant par exemple un convertisseur analogique / digital.

Les moyens de traitement 15 sont par exemple configurés pour exploiter une mesure de puissance pour chaque fréquence d'onde émise, par exemple successivement, par le générateur 13.

Les moyens de traitement peuvent par exemple appliquer à la mesure effectuée par le capteur 14 un algorithme mathématique, par exemple de sorte à calculer une longueur du circuit électrique et/ou une vitesse de propagation de l'onde stationnaire, et/ou un nombre d'éléments, par exemple de segments, du circuit électrique 12.

Les moyens de traitement 15 sont par exemple configurés pour effectuer un rapport d'ondes stationnaires de tension entre l'onde émise et l'onde réfléchie mesurée à différentes fréquences, par exemple à même de mettre en évidence les motifs d'interférences propres au circuit électrique 12. Les moyens de traitement 15 peuvent être configurés pour, par exemple en scannant plusieurs fréquences, définir la distance entre les nœuds et les ventres, il est possible de calculer la longueur du circuit électrique, par exemple du ou des câble(s) correspondant. En effet, si le ou les câble(s) sont remplacés ou modifiés, les nœuds et ventres se déplacent.

Les moyens de traitement 15 peuvent être configurés pour mesurer l'écart de phase entre le signal émis et le signal réfléchi pour une ou plusieurs fréquences, et de sorte à déterminer un ou plusieurs paramètre(s) physique(s) tel(s) que le nombre de sous-parties du circuit 122, par exemple via des calculs dans le domaine de Fourrier.

La détection de la modification du circuit électrique à partir de la mesure, peut comprendre la détection de la modification d'au moins une grandeur caractéristique, par exemple plusieurs grandeurs caractéristiques, calculée à partir de la mesure, par exemple d'une modification supérieure ou égale à un seuil par rapport à une valeur de référence, la valeur de référence étant par exemple une valeur stockée initialement, et/ou obtenue lors d'un calibrage du dispositif 10 et/ou correspondant à une ou plusieurs valeur(s) de la grandeur caractéristiques calculée(s) et/ou stockée à partir d'une ou plusieurs mesure(s) précédente(s). L'au moins une grandeur caractéristique peut par exemple être calculée à partir de la ou des propriété(s) mesurées. L'au moins une grandeur caractéristique peut comprendre la distance entre les nœuds et les ventres de l'onde stationnaire mesurée, par exemple le nombre de nœuds et de ventres de l'onde stationnaire mesurée, par exemple la puissance maximum de chaque nœud, par exemple la puissance de chaque ventre, par exemple un nombre de réflexions dans le circuit électrique, par exemple le nombre d'éléments, par exemple le nombre de connecteurs, le nombre de câbles et leurs longueurs respectives.

Les moyens de traitement 15 peuvent être des moyens de commande du dispositif 10. Les moyens de traitement 15 peuvent être configurés pour, lorsqu'une modification du circuit électrique 12 est détectée, commander la génération et/ou la transmission d'un message d'alerte tel que décrit ci-après.

### Moyens de géolocalisation

Le dispositif 10 peut comprendre des moyens de géolocalisation 17, par exemple une unité de géolocalisation, par exemple adaptés pour générer des données de géolocalisation. Les moyens de géolocalisation 17 peuvent comprendre un récepteur de type système de positionnement par satellite (« global navigation satellite system » en terminologie anglo-saxonne), par exemple de type GPS (« global positioning system » en terminologie anglo-saxonne).

### Moyens de communication

Le dispositif 10 peut comprendre des moyens de communication 18, par exemple une unité de communication. Les moyens de communication 18 comprennent par exemple un ou plusieurs transmetteur(s).

Les moyens de communication 18 comprennent par exemple des moyens de communication à un réseau local, par exemple sans fil, par exemple des moyens de communication de type Bluetooth, par exemple un transmetteur de type Bluetooth.

Les moyens de communication 18 comprennent par exemple des moyens de communication à un réseau distant, par exemple sans fil, par exemple des moyens de communication de type GSM (« global system for mobile communications » en terminologie anglo-saxonne).

Les moyens de communication peuvent être connectés aux moyens de traitement 15.

Le dispositif 10, par exemple les moyens de communication 18 et/ou les moyens de traitement 15, peut comprendre une horloge, l'horloge étant par exemple adaptée pour fournir des données d'horodatage, par exemple comprenant une date et/ou une heure.

Le dispositif 10, par exemple les moyens de communication 18 et/ou les moyens de traitement 15, est ou sont par exemple configuré(s), lorsqu'une tentative de modification du circuit électrique 12 est détectée, pour transmettre via les moyens de communication 18 un message d'alerte. Le dispositif 10, par exemple les moyens de traitement 15 et/ou les moyens de communication 18, peu(ven)t être configuré(s) pour générer le message d'alerte. Le message d'alerte peut comprendre des données d'alerte et/ou les données d'horodatage et/ou les données de géolocalisation, par exemple correspondant à la détection et/ou à la création du message d'alerte.

Si le réseau distant est disponible le message d'alerte peut être transmis via les moyens de communication au réseau distant. Lorsque le réseau distant n'est pas disponible, le message d'alerte peut être transmis via le réseau local, par exemple pour le transmettre à un ou plusieurs dispositif(s) connecté(s) au réseau local, par exemple un autre tel dispositif 10 de sécurité, le ou les dispositif(s) connecté(s) stockant par exemple le message d'alerte, par exemple et le transmettre lorsque le réseau distant est à nouveau disponible. Ainsi, en cas d'attaque du dispositif 10, l'information propagée aux autres dispositifs obligera les attaquants à également s'attaquer aux conteneurs se trouvant à proximité.

Le dispositif 10 est par exemple configuré pour stocker le message d'alerte généré. La mémoire des moyens de traitement, et/ou une mémoire des moyens de communication 18, et/ou une mémoire dédiée, peu(ven)t être adaptée(s) pour stocker le message d'alerte généré.

Le dispositif 10 peut comprendre des moyens de chiffrement 15, par exemple un ou plusieurs chiffreur(s), par exemple un ou plusieurs chiffreur(s) logiciel(s) et/ou un ou plusieurs chiffreur(s) matériel(s).

Les moyens de chiffrement peuvent être raccordés aux moyens de traitement 15 et/ou les moyens de traitement 15 peuvent comprendre les moyens de chiffrement, et/ou les moyens de communication 18 peuvent comprendre les moyens de chiffrement.

Les moyens de chiffrement 15 peuvent être configurés pour chiffrer le ou les message(s) d'alerte stocké(s) et/ou transmis et/ou antérieurement à la transmission par les moyens de communication 18. Les moyens de chiffrement 15 peuvent être configurés pour mettre en œuvre un algorithme de chiffrement, par exemple de type AES (norme de chiffrement avancé, « Advanced Encryption Standard » en terminologie anglo-saxonne) et/ou CBC (enchaînement des blocs, « Cipher Block Chaining» en terminologie anglo-saxonne). Ainsi, en cas d'écoute des messages d'alerte transmis par le dispositif 10, un attaquant ne saurait interpréter les messages d'alerte.

Le dispositif 10 peut comprendre des moyens de signature électronique 18, par exemple un ou plusieurs signeur(s), par exemple un ou plusieurs signeur(s) logiciel(s) et/ou un ou plusieurs signeur(s) matériel(s).

Les moyens de signature peuvent être raccordés aux moyens de traitement 15 et/ou les moyens de traitement 15 peuvent comprendre les moyens de signature, et/ou les moyens de communication 18 peuvent comprendre les moyens de signature.

Les moyens de signature 15, peuvent être configurés pour signer les messages d'alerte stockés et/ou transmis et/ou antérieurement à la transmission par les moyens de communication 18. Les moyens de signature 15 peuvent être configurés pour mettre en œuvre un algorithme de signature, par exemple de type HMAC (code d'authentification d'une empreinte cryptographique de message avec clé, « keyed-hash message authentication code » en terminologie anglo-saxonne). Ainsi, en cas de tentative d'altération des messages d'alerte transmis par le dispositif 10, un attaquant ne saurait se substituer au dispositif 10 et transmettre des messages falsifiés.

### Autres capteurs

Le dispositif 10 peut comprendre un ou plusieurs autre(s) capteur(s) 19, par exemple raccordés aux moyens de traitement 15.

Le dispositif peut comprendre un capteur 19 de température pour mesurer une température ambiante, par exemple de sorte à détecter une attaque thermique du dispositif 10 ou du système de fermeture ou de l'élément fermé par le système de fermeture, par exemple un conteneur, par exemple de sorte à détecter des attaques au chalumeau et à l'azote.

Le dispositif peut comprendre un capteur 19 de choc, par exemple de sorte à détecter une attaque à la masse du dispositif 10 ou du système de fermeture ou de l'élément fermé par le système de fermeture, par exemple un conteneur.

Le dispositif peut comprendre un capteur 19 de lumière, par exemple une cellule photosensible, par exemple de sorte à détecter une ouverture du boitier 16.

Le dispositif peut comprendre un capteur 19 d'intégrité du boitier et de l'électronique, le capteur 19 d'intégrité comprenant par exemple une enveloppe sécurisée, par exemple de sorte à détecter un perçage et/ou une découpe du boitier 16.

### Ensemble

Il est décrit un ensemble 40. L'ensemble 40 est par exemple illustré figure 2b.

L'ensemble comprend le dispositif 10 de sécurité, par exemple illustré figures 2a et 2c.

L'ensemble comprend le scellé 30, le scellé 30 étant par exemple un scellé de conteneur, le scellé 30 de conteneur comprenant par exemple le câble de scellé 31. Le câble de scellé 31 peut comprendre une gaine métallique, par exemple en acier. Le scellé 30 peut être un scellé suivant la norme ISO17712-2013.

Le dispositif 10 peut comprendre un câble de surveillance 124 distinct du câble de scellé 31. Le câble de surveillance 124 peut comprendre la partie de sécurité 122, ou la sous-partie externe 1221 et/ou la sous-partie d'extrémité 1222. La sous-partie externe 1221 et/ou la sous-partie d'extrémité 1222 peut s'étendre au sein du câble de surveillance 124.

Il est ainsi possible de mettre en œuvre le dispositif 10 en utilisant un scellé existant, le câble de surveillance 124 suivant le parcours du câble de scellé 31.

Le dispositif 10, par exemple le boitier 16, peut comprendre un passage, par exemple s'étendant entre une entrée et une sortie, adapté pour que le câble de scellé puisse passer à travers le passage.

### Scellé

Il est décrit le scellé 10. Le scellé 10 est illustré figure 3b.

Le scellé 10 comprend le dispositif 10, par exemple le dispositif 10 forme le scellé 10, par exemple illustré figures 3a et 3c. Le scellé 10 peut être un scellé suivant la norme ISO17712-2013.

Le scellé 10 comprend le câble de scellé 101. Le câble de scellé est par exemples illustré figures 4a, 4b et 4c. Le câble de scellé 101 peut comprendre la partie de sécurité 122, ou la sous-partie externe 1221 et/ou la sous-partie d'extrémité 1222. La sous-partie externe 1221 et/ou la sous-partie d'extrémité 1222 peut s'étendre au sein du câble de scellé 101, par exemple être intégrée dans le câble de scellé.

Il est possible de réaliser un scellé de haute sécurité intégrant dispositif de sécurité, permettant ainsi aux opérateurs de ne manipuler qu'un seul câble.

Le câble de scellé 101 est par exemple un câble coaxial, la sous-partie externe 1221 et/ou la sous-partie d'extrémité 1222 s'étendant par exemple au sein du câble coaxial, par exemple formant une âme du câble coaxial.

Le câble de scellé 101 peut comprendre une gaine métallique, par exemple en acier, par exemple isolé électriquement de l'âme, par exemple au moyen d'un diélectrique. La gaine métallique a par exemple une épaisseur comprise entre 1 et 8 mm, par exemple entre 4 et 8 mm, par exemple entre 4 et 7 mm, par exemple entre 4 et 6 mm, par exemple de 5 mm, ou entre 5 et 7 mm, par exemple 6 mm. Le câble coaxial peut par exemple comprendre une butée 1011, une partie de câble 1012 et une extrémité 1013, la partie de câble 1012 s'étendant par exemple entre la butée 1011 et l'extrémité 1013. Le scellé 10 et le câble de scellé 101 sont configurés de telle sorte que le câble de scellé est par exemple positionné de telle sorte à ce que la partie de câble comprennent une section de raccordement interne 10121 s'étendant au sein du boitier 16, une section externe 10122, par exemple comprenant la sous-partie externe 1221, une section d'extrémité 10123 comprenant la sous-partie d'extrémité 1222 et s'étendant au moins partiellement au sein du boitier 16, par exemple comprenant une partie s'étendant au sein du boitier 16, et une partie s'étendant en dehors du boitier, partie s'étendant en dehors du boitier reliant l'extrémité 1013 à la partie s'étendant au sein du boitier 16.

La sous-partie de connexion 1212 peut comprendre la section de raccordement interne 10121 et une section de connexion 12121, la section de connexion 12121 raccordant la sous-partie de prolongation 1211 et la section de raccordement interne 10121.

La butée 1011 peut comprendre un socle métallique 10111, le socle métallique formant butée contre le boitier 16. A cette fin, le socle métallique 10111 peut comprendre une partie des dimensions supérieures à celles d'une entrée du boitier 16 au niveau de laquelle le câble entre dans le boitier 16. La butée 1011 peut comprendre anneau de contact 10112, l'anneau de contact étant adapté pour être en contact électriquement conducteur avec un contact d'âme du boitier 16, de sorte à connecter électriquement la section de raccordement interne 10121 et la section de connexion 12121.

La butée 1011 peut comprendre un anneau de sertissage 10113, par exemple de sorte que l'anneau de contact 1012 est disposé entre le socle métallique 10111 et l'anneau de sertissage 10113.

La boucle électrique peut être réalisée au moyen de contacts câble du boitier 16, le détecteur 123 comprenant par exemple les contacts câble. Les contacts câble peuvent être respectivement configurés pour être raccordés à la ligne de masse du câble de raccordement interne, respectivement à la ligne de masse du câble de sécurité.

### Système de sécurité

Il est décrit un système de sécurité. Un tel système est illustré figures 2b et 3b. Le système de sécurité peut comprendre l'ensemble 40 et/ou le scellé 10, et l'élément fermé 50, l'ensemble 40 et/ou le scellé 10 scellant l'élément fermé 50.

L'élément 50 est par exemple un conteneur comprenant une porte de conteneur et/ou la porte de conteneur. La porte de conteneur peut comprendre une ou deux barres de fermeture 54 de la porte, les barres étant maintenues par des poignées 56 de la porte de conteneur. Au moins une des poignées 56 comprend une charnière formant un anneau 55 s'étendant entre deux extrémités ouvertes.

Le câble de scellé 31 et le câble de surveillance 124 de l'ensemble 40 peuvent faire le tour des barres de fermeture 54 et/ou traverser l'anneau 55, ou le câble de scellé 101 du scellé peut faire le tour des barres de fermeture 54 et/ou traverser l'anneau 55.

### Procédé d'utilisation

Il est décrit un procédé d'utilisation de l'ensemble 40 et/ou du scellé. Un tel procédé est illustré figure 5.

Le procédé peut comprendre une première étape 501 de fermeture de l'élément, comprenant par exemple la fermeture des portes du conteneur.

Le procédé peut comprendre une troisième étape 503 de passage du câble de surveillance 124 ou du câble de scellé 101 autour des barres du conteneur et/ou/puis au travers de l'anneau 55, par exemple postérieurement à la première étape 501.

Lorsque le procédé d'utilisation concerne l'ensemble 40, le procédé peut comprendre, par exemple postérieurement à la première étape 501 et préalablement à la troisième étape 503, une deuxième étape 502 de passage du câble de scellé 31 à travers le boitier 16 et/ou/puis de passage du câble de scellé autour des barres du conteneur et/ou/puis au travers de l'anneau 55.

Lorsque le procédé d'utilisation concerne l'ensemble 40, le procédé peut comprendre, postérieurement à la deuxième étape 502, par exemple postérieurement à la troisième étape 503, une quatrième étape 504 de verrouillage du câble de scellé 31 au niveau d'un boitier du scellé 31. Postérieurement à la troisième étape 503, par exemple postérieurement à la quatrième étape 504, le procédé peut comprendre une cinquième étape 505, de verrouillage du câble de surveillance 124 ou du câble de scellé 101, par exemple au niveau du boitier 16, par exemple de sorte à établir la boucle électrique.

Postérieurement à la cinquième étape 505, et le cas échéant à la quatrième étape 504, le procédé peut comprendre une sixième étape 506 de génération par le générateur 13 d'onde stationnaire dans le circuit électrique, et/ou de mesure par le capteur 14 de l'onde stationnaire générée. Postérieurement à la sixième étape 506, le procédé peut comprendre une septième étape 507 de détection par les moyens de traitement 15 de la modification du circuit électrique à partir de la mesure. Postérieurement à la septième étape 507, le procédé peut comprendre une huitième étape 508 de transmission via les moyens de communication 18 d'un message d'alerte.

Postérieurement à la huitième étape 508, et le cas échéant à la quatrième étape 504, le procédé peut comprendre une neuvième étape 509de récupération au moins du boitier 16.

### Exemples

La figure 6 représente un exemple de modification de l'onde stationnaire mesurée en cas de modification du circuit électrique. En cas d'altération de l'intégrité du circuit électrique, l'onde se réfléchit différemment et le système est capable de distinguer cette différence grâce aux variations des motifs d'interférence de l'onde stationnaire. Le graphique représente, après analyse par les moyens de traitement, la puissance du signal mesuré par le capteur d'onde stationnaire en fonction de la fréquence (en MHz) pour un câble de 5 m (courbe 701) et un câble de 2 m (courbe 702), typiquement après sectionnement du câble de 5 m. La courbe 701 présentant le plus d'oscillations correspond au câble de 5 m, et diffère fortement de la courbe 702 qui correspond à un câble de 2 m.

## Revendications

1. Dispositif (10) de sécurité pour surveiller un système de fermeture, le dispositif comprenant :
- un circuit électrique (12) adapté pour suivre un parcours,
- un générateur (13) d'onde stationnaire configuré pour générer une onde stationnaire électrique dans le circuit électrique,
- un capteur (14) d'onde stationnaire adapté pour effectuer une mesure de l'onde stationnaire générée dans le circuit électrique,
- des moyens de traitement (15) de données configurés pour détecter une modification du circuit électrique à partir de la mesure.

2. Dispositif selon la revendication 1, dans lequel le dispositif comprend un boitier (16), le circuit électrique comprenant :
- une partie de raccordement interne (121) disposée à l'intérieur du boitier, et
- une partie de sécurité (122),
la partie de sécurité comprenant :
- une sous-partie externe (1221) adaptée pour s'étendre à l'extérieur du boitier, de sorte à suivre le parcours, et
- une sous-partie d'extrémité (1222) adaptée pour s'étendre au moins partiellement à l'intérieur du boitier,
la sous-partie externe reliant la partie de raccordement interne et la sous-partie d'extrémité.

3. Dispositif selon la revendication 2, dans lequel le boitier comprend des moyens de verrouillage (161) de la sous-partie d'extrémité, par exemple comprenant une ou plusieurs roues crantée(s) unidirectionnelle(s).

4. Dispositif selon la revendication 2 ou 3, dans lequel la partie de raccordement interne (121) comprend un câble d'une longueur supérieure ou égale à 1 m, de préférence supérieure ou égale à 2 m.

5. Dispositif selon l'une quelconque des revendications 2 à 4, dans lequel la longueur de la sous-partie externe (1221) est inférieure à 50 m, par exemple inférieure à 30 m.

6. Dispositif selon la revendication 5, dans lequel la longueur de la partie de sécurité (122) est inférieure à 50 m, par exemple inférieure à 30 m.

7. Dispositif selon l'une quelconque des revendications précédentes, dans lequel les moyens de traitement de données (15) sont configurés pour mesurer une longueur du circuit électrique et/ou une vitesse de propagation de l'onde stationnaire, et/ou un nombre d'éléments du circuit électrique.

8. Dispositif selon l'une quelconque des revendications précédentes, dans lequel le capteur (14) d'onde stationnaire est adapté pour mesurer des motifs d'interférences entre l'onde émise et l'onde réfléchie, et les moyens de traitement (15) sont configurés pour analyser lesdites interférences.

9. Dispositif selon l'une quelconque des revendications précédentes, dans lequel le système de fermeture comprend ou est un scellé (10, 30), le dispositif de sécurité étant configuré pour surveiller l'intégrité du scellé, le scellé comprenant un câble de scellé (31, 101), et le parcours étant le parcours du câble de scellé.

10. Ensemble (40) comprenant :
- un dispositif (10) selon la revendication 9, et
- le scellé (30) de conteneur, le scellé de conteneur comprenant un câble de scellé,
dans lequel le dispositif comprend un câble de surveillance (124) distinct du câble de scellé, la sous-partie externe s'étendant au sein du câble de surveillance.

11. Scellé (10), le scellé comprenant :
- un dispositif selon la revendication 9, et
- un câble de scellé (101), le câble de scellé comprenant la sous-partie externe, la sous-partie externe étant par exemple intégrée dans le câble de scellé.

12. Procédé d'utilisation d'un ensemble selon la revendication 10, respectivement d'un scellé selon la revendication 11, comprenant :
- une étape (506) de génération par le générateur (13) d'onde stationnaire dans le circuit électrique, et/ou de mesure par le capteur (14) de l'onde stationnaire générée, et
- étape (507) de détection par les moyens de traitement (15) de la modification du circuit électrique à partir de la mesure.

## Patentansprüche

1. Sicherheitsvorrichtung (10) zur Überwachung eines Verschlusssystems, wobei die Vorrichtung umfasst:
- einen Stromkreis (12), der geeignet ist, einem Weg zu folgen,
- einen Erzeuger (13) stehender Wellen, der zur Erzeugung einer stehenden elektrischen Welle in dem Stromkreis ausgelegt ist,
- einen Sensor (14) stehender Wellen, der geeignet ist, eine Messung der in dem Stromkreis erzeugten stehenden Welle durchzuführen,
- Datenverarbeitungsmittel (15), die anhand der Messung zur Erkennung einer Veränderung des Stromkreises ausgelegt sind.

2. Vorrichtung nach Anspruch 1, wobei die Vorrichtung ein Gehäuse (16) umfasst, wobei der Stromkreis umfasst:
- einen inneren Verbindungsabschnitt (121), der innerhalb des Gehäuses angeordnet ist, und
- einen Sicherheitsabschnitt (122),
wobei der Sicherheitsabschnitt umfasst:
- einen äußeren Teilabschnitt (1221), der geeignet ist, sich außerhalb des Gehäuses zu erstrecken, so dass er dem Weg folgt, und
- einen abschließenden Teilabschnitt (1222), der geeignet ist, sich zumindest teilweise innerhalb des Gehäuses zu erstrecken,
wobei der äußere Teilabschnitt den inneren Verbindungsabschnitt und den abschließenden Teilabschnitt verbindet.

3. Vorrichtung nach Anspruch 2, wobei das Gehäuse Mittel (161) zum Verriegeln des abschließenden Teilabschnitts umfasst, beispielsweise ein oder mehrere unidirektional gezahnte Räder.

4. Vorrichtung nach Anspruch 2 oder 3, wobei der innere Verbindungsabschnitt (121) ein Kabel mit einer Länge von über oder gleich 1 m, vorzugsweise von über oder gleich 2 m**,** umfasst.

5. Vorrichtung nach einem der Ansprüche 2 bis 4, wobei die Länge des äußeren Teilabschnitts (1221) weniger als 50 m, beispielsweise weniger als 30 m, beträgt.

6. Vorrichtung nach Anspruch 5, wobei die Länge des Sicherheitsabschnitts (122) weniger als 50 m, beispielsweise weniger als 30 m, beträgt.

7. Vorrichtung nach einem der vorstehenden Ansprüche, wobei die Datenverarbeitungsmittel (15) zum Messen einer Länge des Stromkreises und/oder einer Ausbreitungsgeschwindigkeit der stehenden Welle und/oder einer Anzahl von Elementen des Stromkreises ausgelegt sind.

8. Vorrichtung nach einem der vorstehenden Ansprüche, wobei der Sensor (14) stehender Wellen geeignet ist, Interferenzmuster zwischen der gesendeten Welle und der reflektierten Welle zu messen, und die Verarbeitungsmittel (15) dazu ausgelegt sind, diese Interferenzen zu analysieren.

9. Vorrichtung nach einem der vorstehenden Ansprüche, wobei das Verschlusssystem eine Plombe (10, 30) umfasst oder ist, wobei die Sicherheitsvorrichtung zur Überwachung der Unversehrtheit der Plombe ausgelegt ist, wobei die Plombe einen Plombendraht (31, 101) umfasst und der Weg der Weg des Plombendrahts ist.

10. Anordnung (40), umfassend:
- eine Vorrichtung (10) nach Anspruch 9, und
- die Behälterplombe (30), wobei die Behälterplombe einen Plombendraht umfasst,
wobei die Vorrichtung einen vom Plombendraht verschiedenen Überwachungsdraht (124) umfasst, wobei sich der äußere Teilabschnitt innerhalb des Überwachungsdrahts erstreckt.

11. Plombe (10), wobei die Plombe umfasst:
- eine Vorrichtung nach Anspruch 9, und
- einen Plombendraht (101), wobei der Plombendraht den äußeren Teilabschnitt umfasst, wobei der äußere Teilabschnitt beispielsweise in den Plombendraht integriert ist.

12. Verfahren zur Verwendung einer Anordnung nach Anspruch 10 beziehungsweise einer Plombe nach Anspruch 11, umfassend:
- einen Schritt (506) des Erzeugens einer stehenden Welle in dem Stromkreis durch den Erzeuger (13) und/oder des Messens der erzeugten stehenden Welle durch den Sensor (14), und
- einen Schritt (507) des Erfassens der Veränderung des Stromkreises anhand der Messung durch die Verarbeitungsmittel (15).

## Claims

1. Safety device (10) for monitoring a locking system, the device comprising:
- an electrical circuit (12) adapted to follow a path,
- a standing wave generator (13) configured to generate an electrical standing wave in the electrical circuit,
- a standing wave sensor (14) adapted to measure the standing wave generated in the electrical circuit,
- data processing means (15) configured to detect a change in the electrical circuit based on the measurement.

2. Device according to claim 1, wherein the device comprises a housing (16), the electrical circuit comprising:
- an internal connection part (121) located inside the housing, and
- a safety part (122),
the safety part comprising:
- an external sub-part (1221) adapted to extend outside the housing so as to follow the path, and
- an end sub-part (1222) adapted to extend at least partially inside the housing,
the external sub-part connecting the internal connection part and the end sub-part.

3. Device according to claim 2, wherein the housing comprises means (161) for locking the end sub-part, for example comprising one or more unidirectional toothed wheels.

4. Device according to claim 2 or 3, wherein the internal connection part (121) comprises a cable with a length greater than or equal to 1 m, preferably greater than or equal to 2 m.

5. Device according to any of claims 2 to 4, wherein the length of the external sub-part (1221) is less than 50 m, for example less than 30 m.

6. Device according to claim 5, wherein the length of the safety part (122) is less than 50 m, for example less than 30 m.

7. Device according to any of the preceding claims, wherein the data processing means (15) are configured to measure a length of the electrical circuit and/or a propagation speed of the standing wave, and/or a number of elements of the electrical circuit.

8. Device according to any of the preceding claims, wherein the standing wave sensor (14) is adapted to measure interference patterns between the emitted wave and the reflected wave, and the processing means (15) are configured to analyze said interference.

9. Device according to any of the preceding claims, wherein the closure system comprises or is a seal (10, 30), the security device being configured to monitor the integrity of the seal, the seal comprising a seal cable (31, 101), and the path being the path of the seal cable.

10. An assembly (40) comprising:
- a device (10) according to claim 9, and
- the container seal (30), the container seal comprising a seal cable,
wherein the device comprises a monitoring cable (124) separate from the seal cable, the external sub-part extending within the monitoring cable.

11. A seal (10), the seal comprising:
- a device according to claim 9, and
- a seal cable (101), the seal cable comprising the outer subpart, the outer subpart being, for example, integrated into the seal cable.

12. Method of using an assembly according to claim 10, or a seal according to claim 11, comprising:
- a step (506) of generating a standing wave in the electrical circuit by the generator (13), and/or measuring the generated standing wave by the sensor (14), and
- step (507) of detecting by the processing means (15) the modification of the electrical circuit based on the measurement.
